# FASCICULE DE BREVET EUROPEEN

(11) **EP 2 706 879 B1**
(45) Date de publication et mention de la délivrance du brevet: **28.08.2019**
(21) Numéro de dépôt: 12728675.5
(22) Date de dépôt: 14.05.2012
(51) Int. Cl.: D04B 1/16, D02J 1/08, D02G 1/02, A41B 17/00

(54) **ELEMENT TEXTILE LIMITANT LES IRRITATIONS, ET VETEMENT COMPRENANT UN TEL ELEMENT TEXTILE**
TEXTILEMENT ZUR BEGRENZUNG VON IRRITATIONEN UND KLEIDUNGSSTÜCK MIT EINEM SOLCHEN TEXTILEELEMENT
TEXTILE ELEMENT LIMITING IRRITATION, AND GARMENT COMPRISING SUCH A FABRIC

(30) Priorité: 12.05.2011 FR 1154118
(43) Date de publication de la demande: 19.03.2014
(73) Titulaire: Decathlon, 59650 Villeneuve D'ascq (FR)
(72) Inventeur: COGNIAUX, Lucien, F-59161 Naves (FR)
(74) Mandataire: Balesta, Pierre
(86) Numéro de dépôt international: PCT/FR2012/051066
(87) Numéro de publication internationale: WO 2012/153077

(56) Documents cités:
- EP-A1- 1 188 853
- EP-A1- 1 498 520
- US-A- 3 422 516

## Description

La présente invention concerne un élément textile, ainsi qu'un vêtement comprenant un tel élément textile, visant à limiter l'irritation de la peau de l'utilisateur. Elle trouve notamment une application dans le domaine des textiles et vêtements pour la pratique d'un sport, tel que la course à pied.

On a remarqué que les coureurs, notamment les coureurs de sexe masculin, souffrent souvent d'irritation. Ce phénomène se produit particulièrement pour des durées de course supérieures à une heure. On a pu par exemple noter que certains coureurs pouvaient souffrir de fortes irritations au niveau des tétons, allant jusqu'à l'apparition de saignements.

Ce phénomène se produit aussi bien avec des vêtements en matière synthétique, telle que du polyester et/ou du polyamide, qu'avec des vêtements en matière naturelle, telle que du coton.

Ce phénomène est fortement amplifié lorsque le taux d'humidité stagnante sur la face intérieure du vêtement est important.

Certains vêtements comprennent de l'élasthanne, mais ne permettent cependant pas de supprimer ou de réduire suffisamment le phénomène d'irritation.

On ne connaît pas de solutions acceptables pour les coureurs actuellement, de sorte que ceux-ci sont contraints d'utiliser par exemple des pansements ou de la vaseline (ou autre corps gras) pour protéger la zone du corps susceptible d'être irritée en cours d'effort, telle que les tétons.

Ces dernières solutions ne sont pas satisfaisantes, dans la mesure où elles n'assurent pas nécessairement une bonne protection pendant toute la durée de l'effort. En outre, l'utilisation d'un corps gras n'est pas forcément agréable et peut tâcher le vêtement. Par ailleurs, l'utilisation d'un pansement n'est pas non plus agréable et provoque des douleurs lors de l'enlèvement.

Une solution a été également proposée dans le document EP 1 188 853. Dans ce document, il est question d'un élément textile tricoté ou tissé, comprenant un fil composite frisé, lequel comprend un mélange d'un fil multi-filamentaire de cellulose et d'un fil multi-filamentaire synthétique.

Toutefois, la combinaison d'un fil multi-filamentaire de cellulose et d'un fil multi-filamentaire synthétique, utilisée chacune des deux faces du textile, est obtenue par une méthode de texturation par friction (fausse torsion) uniforme, impliquant un certain nombre de points d'entremêlement, ce qui a certes pour conséquence de donner un effet gonflant au fil, et de la sorte au textile, mais ne limite pas suffisamment l'irritation. En effet, entre les points d'entremêlement, les fils sont désolidarisés, ce qui crée des points de contact, et donc de sources d'irritation.

L'invention a donc pour objet de résoudre les problèmes précités, parmi d'autres problèmes.

Le but visé par la présente invention est ainsi de proposer un élément textile destiné à former tout ou partie d'un vêtement, tel qu'un tee-shirt, particulièrement adapté à la pratique d'un sport comme la course à pied, en vue de réduire, voire d'éliminer, le phénomène d'irritation présenté plus haut.

L'invention se rapporte donc, selon un premier aspect, à un élément textile, apte à former tout ou partie d'un vêtement.

Cet élément textile comprend au moins une partie dite partie de contact, destinée à être en contact avec la peau d'un utilisateur, et tricotée ou tissée avec un ou plusieurs fils synthétiques.

Le ou les fils synthétiques, sur au moins une des faces de la partie de contact, dite face envers destinée à être en contact avec la peau, sont composés d'au moins 90% de fils synthétiques uniformes
Ainsi, la demanderesse a constaté que l'élément textile de l'invention réduit considérablement le phénomène d'irritation décrit plus haut, en particulier pour les pratiquants masculins de la course à pied, grâce notamment à l'utilisation de fils synthétiques uniformes sur au moins la face envers qui est la face destinée à être en contact avec la peau de l'utilisateur.

Il est ici précisé que par fil synthétique uniforme, on entend un fil dont la surface extérieure est continue et uniforme. Il peut s'agir notamment d'un fil classiquement étiré, parfois appelé fil lisse ou fil plat, et qui n'est donc pas obtenu par une texturation de filaments synthétiques, qu'il s'agisse d'une texturation air. Il peut s'agir encore d'un fil obtenu par une texturation, de type air, de filaments synthétiques.

Après étude, la demanderesse a constaté que le caractère continu et uniforme de la surface extérieure du fil était lié au gonflant de ce fil. Pour déterminer et caractériser indirectement ce gonflant, on se base sur la norme DIN 53840, qui peut être considérée comme la plus largement utilisée pour les tests sur des fils texturés. On mesure ainsi, selon cette norme, la contraction de la frisure ou « crimp contraction ».

Le fil uniforme selon l'invention présente une valeur de contraction de frisure inférieure ou égale à 5% mesurée selon ladite norme.

Dans une première variante de réalisation, au moins une partie des fils synthétiques uniformes est obtenue par étirage d'un fil continu.

Dans une deuxième variante, éventuellement en combinaison avec une ou plusieurs des précédentes, au moins une partie des fils synthétiques uniformes est obtenue par texturation de type 100% air (Air Texturing Yarn) de filaments synthétiques.

Dans une troisième variante, éventuellement en combinaison avec une ou plusieurs quelconques des précédentes, la partie de contact est tricotée avec des mailles fines, selon un tricotage de jauge inférieure ou égale à 36 aiguilles par 25,4 mm (pouce), de préférence de l'ordre de 28 aiguilles par 25,4 mm (pouce).

La jauge est alors de préférence circulaire.

Dans une autre variante, éventuellement en combinaison avec une ou plusieurs des précédentes, les filaments synthétiques, dans au moins une partie des fils synthétiques, comprennent des filaments en polyamide, de préférence de type PA 6.6.

Dans cette même variante, le titrage en filaments en polyamide dans la partie des fils synthétiques comprenant des filaments en polyamide, peut être inférieur ou égal à 1.5 dtex, de préférence inférieur ou égal à 1.35 dtex.

Toujours dans cette même variante, les fils en polyamide sont de préférence disposés sur la face envers.

Dans ce cas, la face envers peut comprendre au moins 90%, de préférence au moins 95%, de fils en polyamide.

Dans encore une autre variante, éventuellement en combinaison avec une ou plusieurs des précédentes, les filaments synthétiques, dans au moins une partie des fils synthétiques sur la face de la partie de contact opposée à la face envers, dite face endroit, comprennent des filaments en polyester, de préférence de type cationique.

Dans ce cas, la face endroit peut comprendre 100% de fils en polyester.

Dans cette variante, le titrage en filaments en polyester dans la partie des fils synthétiques comprenant des filaments en polyester, peut être inférieur ou égal à 2.0 dtex, de préférence inférieur ou égal à 1.15 dtex.

Dans encore une autre variante, éventuellement en combinaison avec une ou plusieurs des précédentes, la masse surfacique de l'élément est inférieure ou égale à 175 g/m², de préférence inférieure ou égale à 125 g/m².

L'invention se rapporte également, selon un deuxième aspect, à un vêtement, notamment pour la pratique d'un sport, tel que la course à pied, comprenant au moins un élément textile tel que présenté ci-dessus.

Dans ce vêtement, tel qu'un tee-shirt ou un sous-vêtement, la face envers de la partie de contact de l'élément textile est destinée à être en contact avec une partie fragile du corps de la personne portant le vêtement, cette partie fragile pouvant être prise dans la liste comprenant un téton, les parties intimes, les pieds.

A titre d'exemple, la demanderesse a réalisé un élément textile pour lequel les résultats en termes de limitation de l'irritation de la peau sont particulièrement satisfaisants.

Par ailleurs, les résultats peuvent être améliorés dès lors que l'on vient également améliorer la gestion du taux d'humidité.

Pour ce faire, on peut faire subir à l'élément textile un traitement hydrophile visant à augmenter ses propriétés de capillarité.

Dans cet exemple, l'élément textile a été tricoté selon une jauge circulaire de 28 aiguilles par 25,4mm (pouce), à partir de fils synthétiques obtenus sur la base d'un mélange de filaments en polyester de type cationique et en polyamide de type PA 6.6, avec un titrage en filaments en polyamide inférieur ou égal à 1.35 dtex et un titrage en filaments polyester inférieur à 1.15 dtex.

Un certain nombre d'essais ont montré que l'on pouvait aller jusqu'à utiliser une jauge de 36 aiguilles par 25,4 mm (pouce), un titrage en filaments en polyamide égal à 1.5 dtex, et un titrage en filaments de polyester égal à 2.0 dtex.

Les fils synthétiques ont été obtenus par texturation de type « Air Texturing Yarn » sans points d'entremêlement.

La technologie de texturation par air ou « Air Texturing Yarn » (ATY) consiste à texturer un fil en introduisant le fil composé de filaments dans une buse dans laquelle est injecté de l'air à très haute pression. Les filaments s'enchevêtrent alors entre eux, ce qui donne de la cohésion à l'ensemble avec un effet de gonflant, le fil gagnant en volume, mais sans points d'entremêlements en surface du fil tel que l'on peut en rencontrer avec une texturation classique par friction.

En ce qui concerne l'utilisation de filaments en polyamide pour l'obtention de fils en polyamide, il est préférable que la face envers, c'est-à-dire la face destinée à être en contact avec la peau, en comprenne une grande quantité.

Par grande quantité, on entend que cette face envers comprend 90%, voire 95%, de fils en polyamide.

A l'inverse, il est préférable que la face opposée à la face envers, dite face endroit, comprenne une grande quantité de fils obtenus à partir de filaments en polyester.

Dans cet exemple, la face endroit contient 100% de fils en polyester.

La masse surfacique de l'élément textile selon cet exemple est inférieure ou égale à 125 g/m². Selon la nature précise des fils et/ou filaments utilisés, la masse surfacique du textile pourra aller jusqu'à 175g/m².

L'élément textile a été utilisé pour concevoir un tee-shirt testé par un certain nombre d'utilisateurs sur une période de test de durée déterminée. A l'issue de la période de test, aucun des utilisateurs ne présentait d'irritation, en particulier au niveau des tétons qui sont habituellement très sensibles tel qu'expliqué plus haut.

Une partie des utilisateurs ayant par ailleurs porté un autre tee-shirt, c'est-à-dire un tee-shirt n'intégrant pas un élément textile présentant les caractéristiques selon l'invention, pendant une période de test équivalente, présentait des irritations plus ou moins prononcées.

Pour pouvoir obtenir ces résultats, l'élément textile selon l'invention doit présenter une partie de contact dont au moins la face envers, c'est-à-dire la face destinée à être en contact avec la peau, présente au moins 90% de fils synthétiques uniformes, qu'il s'agisse de fils étirés à partir d'un fil continu, de fils texturés sans points d'entremêlement.

De préférence, comme indiqué plus haut, dans le cas de fils synthétiques obtenus par texturation de filaments synthétiques, on utilise une texturation de type 100% air (Air Texturing Yarn).

L'élément textile selon l'invention peut être utilisé dans la conception d'autres vêtements qu'un tee-shirt. Il est particulièrement adapté pour la conception de vêtements dont une partie est destinée à venir en contact avec la peau de l'utilisateur en une zone fragile du corps, telle que les parties intimes ou les pieds. De telles zones sont particulièrement exposées aux irritations, notamment dans le cadre d'un effort sportif.

Aussi, l'élément textile peut être utilisé par exemple pour la conception de sous-vêtements et de chaussettes.

On notera que pour déterminer la composition de l'élément textile, on peut procéder à une analyse chimique de cet élément.

Pour faire la distinction entre la face endroit et la face envers et déterminer la composition de chacune de ces faces, on peut détricoter l'élément textile afin de séparer les composants de chacune des faces.

Avant la mise en oeuvre d'une analyse chimique appropriée, on peut réaliser une analyse microscopique, pour mettre en évidence la présence de filaments dans les fils, le titrage des fils et des filaments, la texturation, et le caractère uniforme des fils. Une telle analyse microscopique permet également de déterminer le pourcentage de ces fils dans l'élément textile.

Ensuite, par combustion ou dissolution, on peut mettre en évidence la nature synthétique des fils et filaments.

## Revendications

1. Elément textile, apte à former tout ou partie d'un vêtement, ledit élément textile comprenant au moins une partie de contact destinée à être en contact avec la peau d'un utilisateur, ladite partie de contact étant tricotée ou tissée avec un ou plusieurs fils synthétiques, **caractérisé en ce que** ledit ou lesdits fils synthétiques, sur au moins une des faces de ladite partie de contact, dite face envers destinée à être en contact avec la peau, sont composés d'au moins 90% de fils synthétiques uniformes ; et **en ce que** au moins une partie des fils synthétiques uniformes est obtenue par étirage d'un fil continu et/ou sont des fils synthétiques texturés par une texturation de type 100% air, Air Texturing yarn, sans point d'entremêlement, la technologie de texturation par air consiste à texturer un fil en introduisant le fil composé de filaments dans une buse dans laquelle est injecté de l'air à très haute pression, les filaments s'enchevêtrent alors entre eux, ce qui donne de la cohésion à l'ensemble avec un effet de gonflant, le fil gagnant en volume, mais sans points d'entremêlements en surface du fil.

2. Elément textile selon la revendication 1, **caractérisé en ce que** la partie de contact est tricotée avec des mailles fines, selon un tricotage de jauge inférieure ou égale à 36 aiguilles par 25,4 mm (pouce), de préférence de l'ordre de 28 aiguilles par 25,4 mm (pouce), ladite jauge étant de préférence circulaire.

3. Elément textile selon l'une ou l'autre des revendications 1 et 2, **caractérisé en ce que** les filaments synthétiques, dans au moins une partie des fils synthétiques, comprennent des filaments en polyamide, de préférence de type PA 6.6.

4. Elément textile selon la revendications 3, **caractérisé en ce que** le titrage en filaments en polyamide dans la partie des fils synthétiques comprenant des filaments en polyamide, est inférieur ou égal à 1.5 dtex, de préférence inférieur ou égal à 1.35 dtex.

5. Elément textile selon l'une ou l'autre des revendications 3 et 4, **caractérisé en ce que** les fils en polyamide sont disposés sur la face envers.

6. Elément textile selon la revendication 5, **caractérisé en ce que** la face envers comprend au moins 90%, de préférence au moins 95%, de fils en polyamide.

7. Elément textile selon l'une quelconque des revendications 1 à 6, **caractérisé en ce que** les filaments synthétiques, dans au moins une partie des fils synthétiques sur la face de la partie de contact opposée à la face envers, dite face endroit, comprennent des filaments en polyester, de préférence de type cationique.

8. Elément textile selon la revendication 7, **caractérisé en ce que** la face endroit comprend 100% de fils en polyester.

9. Elément textile selon l'une ou l'autre des revendications 7 et 8, **caractérisé en ce que** le titrage en filaments en polyester dans la partie des fils synthétiques comprenant des filaments en polyester, est inférieur ou égal à 2.0 dtex, de préférence inférieur ou égal à 1.15 dtex.

10. Elément textile selon l'une quelconque des revendications 1 à 9, **caractérisé, en ce que** sa masse surfacique est inférieure ou égale à 175 g/m², de préférence inférieure ou égale à 125 g/m².

11. Elément textile selon l'une quelconque des revendications 1 à 10, **caractérisé en ce que** le ou les fils synthétiques uniformes sur au moins la face envers présentent une contraction de frisure inférieure ou égale à 5%.

12. Vêtement, notamment pour la pratique d'un sport, tel que la course à pied, **caractérisé en ce qu'**il comprend au moins un élément textile selon l'une quelconque des revendications 1 à 11.

13. Vêtement selon la revendication 12, **caractérisé en ce que** la face envers de la partie de contact de l'élément textile est destinée à être en contact avec une partie fragile du corps de la personne portant ledit vêtement, ladite partie fragile étant prise dans une liste comprenant un téton, les parties intimes, les pieds.

## Patentansprüche

1. Textilelement, das geeignet ist, ein Kleidungsstück vollständig oder teilweise zu bilden, wobei das Textilelement mindestens einen Kontaktteil umfasst, der dazu bestimmt ist, mit der Haut eines Benutzers in Kontakt zu sein, wobei der Kontaktteil mit einem oder mehreren synthetischen Fäden gestrickt oder gewebt ist,
**dadurch gekennzeichnet, dass** der oder die synthetische/n Faden/Fäden auf mindestens einer der Seiten des Kontaktteils, der sogenannten rechten Seite, die dazu bestimmt ist, mit der Haut in Kontakt zu sein, zu mindestens 90 % aus gleichförmigen synthetischen Fäden besteht/en, und dadurch, dass mindestens ein Teil der gleichförmigen synthetischen Fäden durch Strecken eines Endlosfadens erhalten wird und/oder synthetischen Fäden entspricht, die durch eine Texturierung vom Typ 100 % Luft, Air Texturing Yarn, ohne einen Durchsetzungspunkt texturiert sind, wobei die Technologie der Texturierung durch Luft darin besteht, einen Faden zu texturieren, indem der Faden, der aus Fasern besteht, in eine Düse eingeführt wird, in die Luft mit sehr hohem Druck eingespritzt wird, wobei sich die Fasern nun ineinander verwickeln, was dem Ganzen mit einem anschwellenden Effekt Zusammenhalt verleiht, wobei der Faden an Volumen gewinnt, jedoch ohne Durchsetzungspunkte an der Oberfläche des Fadens.

2. Textilelement nach Anspruch 1, **dadurch gekennzeichnet, dass** der Kontaktteil feinmaschig gestrickt ist, gemäß einer Strickerei mit einer Feinheit kleiner gleich 36 Nadeln pro 25,4 mm (Zoll), vorzugsweise in der Größenordnung von 28 Nadeln pro 25,4 mm (Zoll), wobei die Feinheit vorzugsweise kreisförmig ist.

3. Textilelement nach einem oder dem anderen der Ansprüche 1 und 2, **dadurch gekennzeichnet, dass** die synthetischen Fasern in mindestens einem Teil der synthetischen Fäden Polyamidfasern, vorzugsweise vom Typ PA 6.6, umfassen.

4. Textilelement nach Anspruch 3, **dadurch gekennzeichnet, dass** der Titer in Polyamidfasern in dem Teil der synthetischen Fäden, die Polyamidfasern umfassen, kleiner gleich 1,5 dtex, vorzugsweise kleiner gleich 1,35 dtex ist.

5. Textilelement nach einem oder dem anderen der Ansprüche 3 und 4, **dadurch gekennzeichnet, dass** die Polyamidfäden auf der rechten Seite angeordnet sind.

6. Textilelement nach Anspruch 5, **dadurch gekennzeichnet, dass** die rechte Seite mindestens 90 %, vorzugsweise mindestens 95 %, Polyamidfäden umfasst.

7. Textilelement nach einem der Ansprüche 1 bis 6, **dadurch gekennzeichnet, dass** die synthetischen Fasern in mindestens einem Teil der synthetischen Fäden auf der Seite des Kontaktteils, die der rechten Seite gegenüberliegt, der sogenannten linken Seite, Polyesterfasern, vorzugsweise vom kationischen Typ umfassen.

8. Textilelement nach Anspruch 7, **dadurch gekennzeichnet, dass** die linke Seite 100 % Polyesterfasern umfasst.

9. Textilelement nach einem oder dem anderen der Ansprüche 7 und 8, **dadurch gekennzeichnet, dass** der Titer in Polyesterfasern in dem Teil der synthetischen Fäden, die Polyesterfasern umfassen, kleiner gleich 2,0 dtex, vorzugsweise kleiner gleich 1,15 dtex ist.

10. Textilelement nach einem der Ansprüche 1 bis 9, **dadurch gekennzeichnet, dass** seine Flächenmasse kleiner oder gleich 175 g/m², vorzugsweise kleiner oder gleich 125 g/m² ist.

11. Textilelement nach einem der Ansprüche 1 bis 10, **dadurch gekennzeichnet, dass** der oder die synthetische/n Faden/Fäden, der/die zumindest auf der rechten Seite gleichförmig ist/sind, eine Kräuselungskontraktion kleiner gleich 5 % aufweist/en.

12. Kleidungsstück, besonders für die Ausübung eines Sports, wie etwa Laufen, **dadurch gekennzeichnet, dass** es mindestens ein Textilelement nach einem der Ansprüche 1 bis 11 umfasst.

13. Kleidungsstück nach Anspruch 12, **dadurch gekennzeichnet, dass** die rechte Seite des Kontaktteils des Textilelements dazu bestimmt ist, mit einem empfindlichen Teil des Körpers der Person in Kontakt zu sein, die das Kleidungsstück trägt, wobei der empfindliche Teil in einer Liste enthalten ist, die eine Brust, den Intimbereich und die Füße umfasst.

## Claims

1. Textile element, suitable for forming all or part of a garment, said textile element comprising at least one contact part intended to be in contact with a user's skin, said contact part being knitted or woven with one or more synthetic yarns,
**characterized in that** said synthetic yarn or yarns, on at least one of the sides of said contact part, said reverse side intended to be in contact with the skin, are composed of at least 90% uniform synthetic yarns; and **in that** at least some of the uniform synthetic yarns are obtained by stretching a continuous yarn and/or are synthetic yarns textured by a 100% air texturing yarn, without any tangling point, air texturing technology consists in texturing a yarn by introducing the yarn composed of filaments into a nozzle into which air is injected at very high pressure, the filaments then entangle with each other, which gives cohesion to the whole with a swelling effect, the yarn gaining in volume, but without tangling points on the yarn surface.

2. Textile element according to claim 1, **characterized in that** the contact part is knitted with fine stitches, according to a gauge knitting less than or equal to 36 needles per 25.4 mm (inch), preferably in the order of 28 needles per 25.4 mm (inch), said gauge being preferably circular.

3. Textile element according to claim 1 or claim 2, **characterized in that** the synthetic filaments, in at least part of the synthetic yarns, comprise polyamide filaments, preferably of type PA 6.6.

4. Textile element according to claim 3, **characterized in that** the polyamide filament titration in the part of the synthetic yarns comprising polyamide filaments is less than or equal to 1.5 dtex, preferably less than or equal to 1.35 dtex.

5. Textile element according to claim 3 or claim 4, **characterized in that** the polyamide yarns are arranged on the reverse side.

6. Textile element according to claim 5, **characterized in that** the reverse side comprises at least 90%, preferably at least 95%, of polyamide yarns.

7. Textile element according to any one of claims 1 to 6, **characterized in that** the synthetic filaments, in at least a part of the synthetic yarns on the side of the contact part opposite the reverse side, said right side, comprise polyester filaments, preferably of cationic type.

8. Textile element according to claim 7, **characterized in that** the right side comprises 100% polyester yarns.

9. Textile element according to claim 7 or claim 8, **characterized in that** the polyester filament titration in the part of the synthetic yarns comprising polyester filaments is less than or equal to 2.0 dtex, preferably less than or equal to 1.15 dtex.

10. Textile element according to any one of claims 1 to 9, **characterized in that** its surface mass is less than or equal to 175 g/m², preferably less than or equal to 125 g/m².

11. Textile element according to any one of claims 1 to 10, **characterized in that** the synthetic yarn or yarns uniform on at least the reverse side have a crimp contraction of less than or equal to 5%.

12. Garment, in particular for the practice of a sport, such as running, **characterized in that** it comprises at least one textile element according to any one of claims 1 to 11.

13. Garment according to claim 12, **characterized in that** the reverse side of the contact part of the textile element is intended to be in contact with a fragile part of the body of the person wearing said garment, said fragile part being taken from a list including the nipples, the intimate parts, the feet.
